# EUROPÄISCHE PATENTSCHRIFT

(11) **EP 2 915 177 B1**
(45) Veröffentlichungstag und Bekanntmachung des Hinweises auf die Patenterteilung: **04.05.2016**
(21) Anmeldenummer: 15700354.2
(22) Anmeldetag: 08.01.2015
(51) Int. Cl.: H01H 31/00, H01H 31/28, H01H 31/08, H01H 1/42, H01H 9/16

(54) **ERDUNGSSCHALTER**
EARTHING SWITCH
SECTIONNEUR DE MISE À LA TERRE

(30) Priorität: 23.01.2014 DE 202014100277 U
(43) Veröffentlichungstag der Anmeldung: 09.09.2015
(73) Patentinhaber: ABB Technology Oy, 00380 Helsinki (FI)
(72) Erfinder: KIPFER, Manfred, 8733 Eschenbach (CH)
(74) Vertreter: ABB Patent Attorneys
(86) Internationale Anmeldenummer: PCT/EP2015/050258
(87) Internationale Veröffentlichungsnummer: WO 2015/110294

(56) Entgegenhaltungen:
- EP-A1- 2 518 750
- US-A- 2 331 632
- US-A1- 2012 300 358

## Beschreibung

### GEBIET DER ERFINDUNG

Die Erfindung betrifft das Gebiet der Mittel- und Hochspannungstechnik. Sie geht aus von einem Erdungsschalter gemäss dem Oberbegriff des unabhängigen Anspruchs.

### HINTERGRUND DER ERFINDUNG

Erdungsschalter werden beispielsweise in Schaltschränken verwendet, wo die unter Spannung stehenden elektrischen Schaltungen immer geerdet werden müssen, bevor die Türe des Schaltschranks geöffnet wird.

Solche Schaltschränke können beispielsweise Komponenten eines Umrichters für einen elektrischen Antrieb enthalten. Da die verwendeten Spannungen immer weiter steigen, ist es notwendig, dass die innere elektrische Isolierung der Erdungsschalter bezüglich Überschlagen und Kriechströmen entsprechend verbessert wird.

Gattungsgemässe Erdungsschalter sind beispielsweise aus der EP 2518750 A1, aus der US 2012/0300358 A1, aus der US 2,331,632, aus der US 2,009,815 und aus der US 4,263,487 bekannt.

### ZUSAMMENFASSUNG DER ERFINDUNG

Es ist Aufgabe der Erfindung, einen Erdungsschalter mit guten elektrischen Isolationseigenschaften bereitzustellen.

Diese Aufgabe wird durch den Gegenstand des unabhängigen Anspruchs 1 gelöst. Weitere Ausführungsformen der Erfindung ergeben sich aus den abhängigen Ansprüchen und aus der folgenden Beschreibung.

Die Erfindung betrifft einen Erdungsschalter, der beispielsweise für Spannungen bis zu 15 kV (in etwa 13.8 kV) eingesetzt werden kann. Beispielsweise kann der Erdungsschalter derart in einem Schaltschrank angeordnet sein, dass die Tür des Schaltschranks erst dann geöffnet werden kann, wenn der Erdungsschalter in eine geschlossene Stellung bewegt ist.

Gemäß einer Ausführungsform der Erfindung umfasst der Erdungsschalter eine Basis zum Befestigen des Erdungsschalters, ein erstes Kontaktelement, das über ein erstes Isolierelement an der Basis befestigt ist, eine in der Basis gelagerte Welle, ein zweites an der Welle befestigtes Kontaktelement, das relativ zum ersten Kontaktelement mittels der Welle schwenkbar ist, so dass das zweite Kontaktelement zwischen einer geschlossenen und einer geöffneten Stellung bewegbar ist, und eine Sperr- und/oder Überwachungsvorrichtung zum Sperren der Welle und/oder zum Überwachen der Stellung der Welle, die an der Basis neben dem ersten Kontaktelement angebracht ist, wobei ein zweites Isolierelement zwischen der Basis und dem ersten Isolierelement aufgenommen ist, das eine von der Basis abstehende Isolierplatte aufweist, die zwischen dem ersten Kontaktelement und der Sperr- und/oder Überwachungsvorrichtung angeordnet ist.

Mit anderen Worten kann die elektrische Isolierung zwischen dem unter hoher Spannung stehenden ersten Kontaktelement und der Sperr- und/oder Überwachungsvorrichtung durch das weitere Isolierelement verbessert werden, das eine Isolierplatte zwischen den diesen beiden Komponenten bereitstellt, so dass eine bereits vorhandene Isolierung über eine Luftstrecke noch verbessert wird.

Die Basis kann eine Metallplatte umfassen, auf der das erste und/oder zweite Isolierelement befestigt ist. Die Metallplatte kann Seitenwände umfassen, in denen die Welle in Lagern aufgenommen ist und/oder an denen die Sperr- und/oder Überwachungsvorrichtung befestigt ist. Über die Basis kann der Erdungsschalter mit dem Erdpotential verbunden sein.

Es ist zu verstehen, dass das erste und das zweite Isolierelement in der Regel zwei getrennte Bauteile sind. Es ist jedoch auch möglich, dass das erste Isolierelement und das zweite Isolierelement von einem Bauteil bereitgestellt werden, wobei jedoch die beiden Isolierelemente abgesetzt voneinander erkennbar sind. Das erste Isolierelement kann beispielsweise einen Körper umfassen, der an einer Seite den ersten elektrischen Kontakt trägt und an der anderen Seite mit dem zweiten Isolierelement verbunden ist.

Gemäß einer Ausführungsform der Erfindung weist das zweite Isolierelement einen länglichen Abschnitt auf, der zwischen dem ersten Isolierelement und der Basis aufgenommen ist, und der erste Öffnungen zum Befestigen des zweiten Isolierelements an der Basis und zweite Öffnungen zum Befestigen des ersten Isolierelements an dem zweiten Isolierelement aufweist. Mit anderen Worten kann das zweite Isolierelement beispielsweise mittels Schrauben an der Basis befestigt werden und das erste Isolierelement beispielsweise mittels Schrauben am zweiten Isolierelement befestigt werden.

Gemäß einer Ausführungsform der Erfindung sind die Öffnungen von Stegen auf dem länglichen Abschnitt voneinander getrennt. Die Öffnungen können sich an gegenüberliegenden Seiten des länglichen Abschnitts befinden. Die Stege können sich im Wesentlichen orthogonal zu den gegenüberliegenden Seiten erstrecken.

Gemäß einer Ausführungsform der Erfindung ist ein vom länglichen Abschnitt abstehender Abschnitt des zweiten Isolierelements schaufelförmig ausgeführt, so dass die Isolierplatte U-förmig von Seitenwänden begrenzt wird. Von der Seite betrachtet können der längliche Abschnitt und die Isolierplatte im Wesentlichen parallel verlaufen, wobei die Isolierplatte beispielsweise über eine schräge Fläche mit dem länglichen Abschnitt verbunden ist. Die sich von dem ersten Kontaktelement wegstreckenden Seiten der Isolierplatte können mit versteifenden und/oder die Isolierung erhöhenden Seitenwänden verbunden sein.

Gemäß einer Ausführungsform der Erfindung umfasst das erste Kontaktelement einen Kontaktschuh und umfasst das zweite Kontaktelement ein Kontaktmesser, die beim Schließen des Erdungsschalters ineinandergesteckt werden. Ein Kontaktschuh kann dabei eines oder mehrere Federelemente umfassen, zwischen denen ein Kontaktmesser eingeklemmt werden kann. Ein Kontaktmesser kann ein längliches, flaches Kontaktelement sein.

Gemäß einer Ausführungsform der Erfindung umfasst der Erdungsschalter drei erste Kontaktelemente, die beispielsweise in einer Reihe auf der Basis angeordnet sind, und drei zweite Kontaktelemente, die beispielsweise in einer Reihe auf der Welle angeordnet sind. Die drei ersten Kontaktelemente können beispielsweise mit einem Gleichspannungszwischenkreis eines Umrichters verbunden sein, beispielsweise mit dessen positivem, negativem und neutralem Potential. Die drei zweiten Kontaktelemente können (beispielsweise über die metallische Welle) parallel geschaltet sein und mit dem Erdpotential (beispielsweise über die Basis) verbunden sein.

Gemäß einer Ausführungsform der Erfindung wird eines der drei zweiten Kontaktelemente durch ein an der Welle befestigtes L-förmiges Bauteil und die verbleibenden zwei zweiten Kontaktelemente durch ein an der Welle befestigtes U-förmiges Bauteil bereitgestellt. Ein Schenkel des Ls bzw. die Schenkel des Us können dabei Kontaktmesser bereitstellen.

Gemäß einer Ausführungsform der Erfindung umfasst die Sperr- und/oder Überwachungsvorrichtung einen an der Basis befestigten Aktuator mit einem Sperrbolzen und eine an der Welle befestigte Sperrscheibe, wobei die Sperrscheibe zum Fixieren der Welle wenigstens eine Aussparung aufweist, in die der Sperrbolzen eingreifen kann. Mit diesem Aktuator kann sichergestellt werden, dass der Erdungsschalter in einer gewünschten geöffneten oder geschlossenen Stellung verbleibt.

Gemäß einer Ausführungsform der Erfindung umfasst der Aktuator eine Feder, die den Sperrbolzen in Richtung der Sperrscheibe drückt, und/oder umfasst der Aktuator der Sperrvorrichtung eine bestrombare Spule, die bei einer Bestromung den Sperrbolzen von der Sperrscheibe wegzieht. Diese Spule kann beispielsweise von einer Steuerung angesteuert werden, wenn der Erdungsschalter geöffnet oder geschlossen werden soll und/oder geöffnet oder geschlossen werden darf.

Gemäß einer Ausführungsform der Erfindung weist die Sperrscheibe eine Aussparung zum Fixieren der Welle in einer geöffneten Stellung und/oder eine Aussparung zum Fixieren der Welle in einer geschlossenen Stellung auf. Die Sperrscheibe kann eine kreisförmige Scheibe sein, die die Aussparungen in ihrem Rand aufweist. In die Aussparungen kann der oben genannte Sperrbolzen eingreifen.

Gemäß einer Ausführungsform der Erfindung umfasst die Sperr- und/oder Überwachungsvorrichtung eine an der Basis befestigte Mehrzahl von Schaltern, die auf einer an der Welle befestigten Nockenwelle kämmen, um eine Stellung der Welle zu ermitteln. Diese Schalter können durch eine entsprechend geformte Nockenwelle (mit Erhebungen und/oder Vertiefungen) aktiviert bzw. deaktiviert werden, wenn sich die Welle in einem bestimmten Drehwinkel befindet.

Gemäß einer Ausführungsform der Erfindung sind die Schalter und die Nockenwelle derart ausgeführt, dass eine geöffnete Stellung, eine Zwischenstellung und eine geschlossene Stellung erfasst werden können. Auf diese Weise kann sichergestellt werden, dass zumindest diese Stellungen von einer externen Steuerung überwacht werden können.

Gemäß einer Ausführungsform der Erfindung ist die Welle mit Lagern (beispielsweise Gleitlagern) in der Basis gelagert. Eine Sperrscheibe und/oder eine Nockenwelle der Sperrund/oder Überwachungsvorrichtung können derart an der Welle befestigt sein, dass sie bezüglich der Lager außerhalb eines Abschnitts der Welle angeordnet sind, der das zweite Kontaktelement trägt. Beispielsweise können die Sperrscheibe und/oder die Nockenwelle in einem seitlich an der Basis befestigten Kasten aufgenommen sein, der beispielsweise auch die Schalter tragen kann.

### KURZE BESCHREIBUNG DER FIGUREN

Im Folgenden werden Ausführungsbeispiele der Erfindung mit Bezug auf die beiliegenden Figuren detailliert beschrieben.
Fig. 1 zeigt eine perspektivische Ansicht eines Erdungsschalters gemäß einer Ausführungsform der Erfindung.
Fig. 2 zeigt eine perspektivische Ansicht der Unterseite eines Isolierelements für einen Erdungsschalter gemäß einer Ausführungsform der Erfindung.
Fig. 3 zeigt ein Diagramm mit Schaltzuständen von Überwachungsschaltern für einen Erdungsschalter gemäß einer Ausführungsform der Erfindung.

Die in den Figuren verwendeten Bezugszeichen und ihre Bedeutung sind in zusammenfassender Form in der Liste der Bezugszeichen aufgeführt. Grundsätzlich sind identische oder ähnliche Teile mit den gleichen Bezugszeichen versehen.

### DETAILLIERTE BESCHREIBUNG VON AUSFÜHRUNGSBEISPIELEN

Fig. 1 zeigt einen Erdungsschalter 10, der eine Basis 12 umfasst, auf der drei erste Kontaktelemente 14a, 14b, 14c befestigt sind. In der Basis 12 ist zusätzlich eine Welle 16 gelagert, an der drei zweite Kontaktelemente 18a, 18b, 18c befestigt sind. Durch Drehung der Welle 16 können sich die zweiten Kontaktelemente 18a, 18b, 18c zwischen einer (gezeigten) geöffneten Stellung und einer geschlossen Stellung bewegen.

Die Basis 12 und/oder die Welle 16 können aus Metall bzw. einem leitfähigen Material gefertigt sein.

Jedes der ersten Kontaktelemente 14a, 14b, 14c umfasst einen Kontaktschuh 20 aus zwei Federn, die mit einem Kontaktblock 22 verbunden sind, der auf einem ersten Isolierelement 24 befestigt ist. Dazu weist das Isolierelement 24 für jedes Kontaktelement 14a, 14b, 14c eine Säule 26 auf, die Kontaktelemente 14a, 14b, 14c von der Basis 12 beabstandet.

Zwischen den Säulen 26 kann das erste Isolierelement 24 direkt mit der Basis 12 und/oder mit einem zweiten Isolierelement 28 verbunden werden.

Das zweite Isolierelement 28 weist einen länglichen Abschnitt 30 und einen schaufelförmigen Abschnitt 32 auf. Der längliche Abschnitt 30 ist dabei zwischen dem ersten Isolierelement 24 und der Basis 12 aufgenommen. Der längliche Abschnitt erstreckt sich unter den drei Säulen 26 des ersten Isolierelements 24 und geht dann in den schaufelförmigen Abschnitt 32 über, der vom Erdungsschalter 10 im Wesentlichen orthogonal zur Erstreckungsrichtung der Säulen 26 weg steht.

Das erste Isolierelement 24 und/oder das zweite Isolierelement 28 sind aus einem sehr schlecht leitenden Material bzw. isolierenden Material, wie etwa Kunststoff oder Keramik, gefertigt.

Die Welle 16 ist in zwei Gleitlagern 34 in Seitenwänden 36a, 36b der Basis 12 gelagert. Zwischen den beiden Lagern weist die Welle 16 ein rechteckiges Profil auf, an dem die zweiten Kontaktelemente 18a, 18b, 18c befestigt sind. Das erste Kontaktelement 18a ist dabei als L-förmiges Bauteil ausgebildet, wobei ein Schenkel ein Kontaktmesser 38 bereitstellt. Die Kontaktelemente 18b und 18c werden von einem U-förmigen Bauteil bereitgestellt, dessen Schenkel zwei weitere Kontaktmesser 38 bereitstellen.

An der Seitenwand 38a bzw. an der Basis 12 ist eine Sicherungsfeder 40 befestigt, mit der die Welle 16 in der geöffneten Stellung gehalten werden kann. Die Sicherungsfeder 40 greift dabei in eine Nut im Kontaktelement 18a ein.

An der Seitenwand 38a sind zusätzlich eine Sperrvorrichtung 42 und eine Überwachungsvorrichtung 44 befestigt. Der schaufelförmige Abschnitt 32 bzw. dessen Isolierplatte 46 trennt die Sperrvorrichtung 42 und die Überwachungsvorrichtung 44 räumlich von den Kontaktelementen 14a, 14b, 14c, so dass eine Isolierstrecke durch die Luft zwischen diesen Komponenten verlängert wird.

Die Sperrvorrichtung 42 umfasst einen Aktuator 48 in der Form einer bestrombaren Spule, mit der mittels eines Bolzens 50 (siehe Fig. 3) eine Sperrscheibe 52, die sich auf der Welle 16 befindet, an einer Rotation gehindert werden kann.

Die Überwachungsvorrichtung 44 umfasst eine Mehrzahl von Schaltern 54, die auf einer Nockenwelle 56 kämmen und so über die Stellung der zweiten Kontaktelemente 18a, 18b, 18c Auskunft geben können.

An dem Ende, das durch die Seitenwand 36a, durch die Sperrvorrichtung 42 und durch die Überwachungsvorrichtung 44 hervorragt, weist die Welle 16 eine rechteckige Stange 58 auf, auf die ein Schlüssel zum Drehen der Welle 16 gesteckt werden kann.

Über die Basis 12 kann der Erdungsschalter 10 mit einem Grund- oder Erdungspotential verbunden werden. Über die Welle 16 sind die Kontaktelemente 16a, 16b, 16c auch mit diesem Potential verbunden.

Die Kontaktelemente 14a, 14b, 14c können als Hochspannungsbereich des Erdschalters aufgefasst werden. Die Kontaktelemente 14a, 14b, 14c können beispielsweise mit einem Leistungsschaltkreis in einem Schaltschrank, wie etwa dem Gleichspannungszwischenkreis eines Umrichters, verbunden sein, der sich im Betrieb auf einer Spannung von bis zu 15 kV (beispielsweise 6.9 kV oder 13.8 kV) befinden kann.

Beispielsweise kann das Kontaktelement 14a mit einem negativen Potential, das Kontaktelement 14b mit einem Neutralpotential und das Kontaktelement 14c mit einem positiven Potential des Gleichspannungszwischenkreises verbunden sein. Durch Verbinden mit den Kontaktelementen 18a, 18b, 18c kann der Gleichspannungszwischenkreis dann entladen werden und auf Grundpotential gesetzt werden.

Die Kontaktelemente 18a, 18b, 18c, die Basis 12, die Welle 16, die Sperrvorrichtung 42 und die Überwachungsvorrichtung 44 können als Niederspannungsbereich des Erdschalters 10 aufgefasst werden. Die Kontaktelemente 18a, 18b, 18c, die Basis 12, die Welle 16 befinden sich auf Grundpotential. Die Sperrvorrichtung 42 und die Überwachungsvorrichtung 44 befinden sich maximal auf dem Potential einer Steuerspannung (beispielsweise maximal 100 V).

Das zweite Isolierelement 28 bzw. die Isolierplatte 46 verbessern die elektrische Isolierung zwischen dem Hochspannungs- und dem Niederspannungsbereich.

Die Fig. 2 zeigt eine perspektivische Ansicht des zweiten lsolierelements 28 von schräg unten.

Der längliche Abschnitt 30 weist eine U-förmige Seitenwand 60 auf, die eine im Wesentlichen quaderförmige Grundform für den länglichen Abschnitt 30 bereitstellt. Auf der Seitenwand 60 befindet sich eine Platte 62, die über die Seitenwand 60 hinausragt und somit einen umlaufenden Rand 64 bildet. In der Platte 62 befinden sich zwei Öffnungen 66, die zum Befestigen des ersten Isolierelements 24 am zweiten Isolierelement 28 dienen. Diese Öffnungen sind von Stegen 68 begrenzt, die (genauso wie die Seitenwand 60) orthogonal von der Platte 62 abstehen. Die Stege 68 tragen drei flache Abschnitte (parallel zu der Platte 62), in denen sich weitere drei Öffnungen 70 befinden, über die das zweite Isolierelement 28 an der Basis 12 befestigt werden kann. Die Öffnungen 68, 70 sind gleich beabstandet und/oder liegen auf einer Linie.

Der schaufelförmige Abschnitt 32 umfasst die Isolierplatte 46, die über die orthogonale Seitenwand 72 mit der Platte 62 verbunden ist, die an ihrem Ende T-artig verbreitert ist. Die Seitenwände 72 umgeben die Isolierplatte 46 U-förmig.

Die Fig. 3 zeigt den Erdungsschalter 10 schematisch in einer geöffneten, halb geschlossenen, kontaktierenden und geschlossenen Stellung (von links nach rechts).

In der geschlossenen Stellung und der geöffneten Stellung wird der Erdungsschalter 10 von der Sperrvorrichtung 42 in dieser Stellung gehalten, indem der Sperrbolzen 50 in eine jeweilige Aussparung 74 in der Sperrscheibe 52 eingreift. Der Aktuator 48 kann beispielsweise eine Spule umfassen, die bei Bestromung den Sperrbolzen 50 von der Sperrscheibe 52 wegzieht und/oder eine Feder umfassen, die den Sperrbolzen in Richtung der Sperrscheibe drückt.

Mit der Sperrvorrichtung 42 kann der Erdungsschalter 10 nur betätigt werden, wenn der Aktuator 48 (bzw. dessen Spule) bestromt ist.

In dem Diagramm unter den verschiedenen Stellungen kann der Schaltzustand des Erdungsschalters 10 und der Schalter 54 der Überwachungsvorrichtung 44 abgelesen werden. Die Welle 16 kann sich in einem Winkelbereich von 0° bis 90° bewegen.

Zwischen 0° (vollständig geöffnete Stellung) und 74° (kontaktierende Stellung) ist der Erdungsschalter 10 geöffnet ("off") und danach bis 90° (vollständig geschlossene Stellung) geschlossen ("on").

Die Nockenscheibe 56 ist derartig ausgestaltet, dass einer oder mehrere erste Schalter 54 zwischen 0° und minimal 82° ausgeschaltet ("no") und danach eingeschaltet ("yes") sind. Einer oder mehrere zweite Schalter 54 sind zwischen 0° und maximal 8° eingeschaltet ("yes") und danach ausgeschaltet ("no").

Beispielsweise kann über eine Steuerung die Spule nur dann bestromt werden, wenn die Steuerung erkennt, dass wenigstens einer der Schalter 54 eingeschaltet ("yes") ist.

### LISTE DER BEZUGSZEICHEN

- 10: Erdungsschalter
- 12: Basis
- 14a, 14b, 14c: erstes Kontaktelement
- 16: Welle
- 18a, 18b, 18c: zweites Kontaktelement
- 20: Kontaktschuh
- 22: Kontaktblock
- 24: erstes Isolierelement
- 26: Säule
- 28: zweites Isolierelement
- 30: länglicher Abschnitt
- 32: schaufelförmiger Abschnitt
- 34: Gleitlager
- 36a, 36b: Seitenwand der Basis
- 38: Kontaktmesser
- 40: Sicherheitsfeder
- 42: Sperrvorrichtung
- 44: Überwachungsvorrichtung
- 46: Isolierplatte
- 48: Aktuator
- 50: Sperrbolzen
- 52: Sperrscheibe
- 54: Schalter
- 56: Nockenwelle
- 58: Schlüsselstange
- 60: Seitenwand
- 62: Platte
- 64: Rand
- 66: Öffnung
- 68: Steg
- 70: Öffnung
- 72: Seitenwand
- 74: Aussparung

## Patentansprüche

1. Erdungsschalter (10), umfassend:
eine Basis (12) zum Befestigen des Erdungsschalters (10);
ein erstes Kontaktelement (14a, 14b, 14c), das über ein erstes Isolierelement (24) an der Basis befestigt ist;
eine in der Basis (12) gelagerte Welle (16);
ein zweites an der Welle (16) befestigtes Kontaktelement (18a, 18b, 18c), das relativ zum ersten Kontaktelement (14a, 14b, 14c) mittels der Welle (16) schwenkbar ist, so dass das zweite Kontaktelement (18a, 18b, 18c) zwischen einer geschlossenen und einer geöffneten Stellung bewegbar ist;
eine Sperr- und/oder Überwachungsvorrichtung (42, 44) zum Sperren der Welle (16) und/oder zum Überwachen der Stellung der Welle (16), wobei die Sperr- und/oder Überwachungsvorrichtung (42, 44) an der Basis (12) neben dem ersten Kontaktelement (14a, 14b, 14c) angebracht ist; **dadurch gekennzeichnet, dass** ein zweites Isolierelement (28) zwischen der Basis (12) und dem ersten Isolierelement (24) aufgenommen ist, das eine von der Basis (12) abstehende Isolierplatte (46) aufweist, die zwischen dem ersten Kontaktelement (14a, 14b, 14c) und der Sperr- und/oder Überwachungsvorrichtung (42, 44) angeordnet ist.

2. Erdungsschalter (10) nach Anspruch 1,
wobei das zweite Isolierelement (28) einen länglichen Abschnitt (30) aufweist, der zwischen dem ersten Isolierelement (24) und der Basis (12) aufgenommen ist, und der erste Öffnungen (70) zum Befestigen des zweiten Isolierelements (28) an der Basis (12) und zweite Öffnungen (66) zum Befestigen des ersten Isolierelements (24) an dem zweiten Isolierelement (28) aufweist.

3. Erdungsschalter (10) nach Anspruch 2,
wobei die Öffnungen (66, 70) von Stegen (68) auf dem länglichen Abschnitt (30) voneinander getrennt sind.

4. Erdungsschalter (10) nach einem der vorhergehenden Ansprüche,
wobei ein vom länglichen Abschnitt (30) abstehender Abschnitt (32) des zweiten Isolierelements (28) schaufelförmig ausgeführt ist, so dass die Isolierplatte (46) U-förmig von Seitenwänden (72) begrenzt wird.

5. Erdungsschalter (10) nach einem der vorhergehenden Ansprüche,
wobei das erste Kontaktelement (14a, 14b, 14c) einen Kontaktschuh (20) umfasst und das zweite Kontaktelement (18a, 18b, 18c) ein Kontaktmesser (38) umfasst, die beim Schließen des Erdungsschalters (10) ineinandergesteckt werden.

6. Erdungsschalter (10) nach einem der vorhergehenden Ansprüche,
wobei der Erdungsschalter (10) drei erste Kontaktelemente (14a, 14b, 14c) umfasst, die in einer Reihe auf der Basis (12) angeordnet sind und drei zweite Kontaktelemente (18a, 18b, 18c) umfasst, die in einer Reihe auf der Welle (16) angeordnet sind; und/oder
wobei eines der drei zweiten Kontaktelemente (18a) durch ein an der Welle (16) befestigtes L-förmiges Bauteil und die verbleibenden zwei zweiten Kontaktelemente (18b, 18c) durch ein an der Welle (16) befestigtes U-förmiges Bauteil bereitgestellt sind.

7. Erdungsschalter (10) nach einem der vorhergehenden Ansprüche,
wobei die Sperr- und/oder Überwachungsvorrichtung (42, 44) einen an der Basis (12) befestigten Aktuator (48) mit einem Sperrbolzen (50) und eine an der Welle (16) befestigte Sperrscheibe (52) umfasst, wobei die Sperrscheibe (52) zum Fixieren der Welle (16) wenigstens eine Aussparung (74) aufweist, in die der Sperrbolzen (50) eingreifen kann; und/oder
wobei die Sperr- und/oder Überwachungsvorrichtung (42, 44) eine an der Basis (12) befestigte Mehrzahl von Schaltern (54) aufweist, die auf einer an der Welle (16) befestigten Nockenwelle (56) kämmen, um eine Stellung der Welle (16) zu ermitteln.

8. Erdungsschalter (10) nach Anspruch 7,
wobei der Aktuator (48) eine Feder umfasst, die den Sperrbolzen (50) in Richtung der Sperrscheibe (52) drückt, und der Aktuator (48) eine bestrombare Spule umfasst, die bei einer Bestromung den Sperrbolzen (50) von der Sperrscheibe (52) wegzieht; und/oder
wobei die Sperrscheibe (52) eine Aussparung zum Fixieren der Welle (16) in einer geöffneten Stellung und/oder eine Aussparung zum Fixieren der Welle (16) in einer geschlossenen Stellung aufweist.

9. Erdungsschalter (10) nach Anspruch 7 oder 8,
wobei die Schalter (54) und die Nockenwelle (56) derart ausgeführt sind, dass eine geöffnete Stellung, eine Zwischenstellung und eine geschlossene Stellung erfasst werden können.

10. Erdungsschalter (10) nach einem der vorhergehenden Ansprüche,
wobei die Welle (16) mit Gleitlagern (34) in der Basis (12) gelagert ist;
wobei eine Sperrscheibe (52) und/oder eine Nockenwelle (56) der Sperr- und/oder Überwachungsvorrichtung derart an der Welle (16) befestigt sind, dass sie bezüglich der Gleitlager (34) außerhalb eines Abschnitts der Welle (16) angeordnet sind, der das zweite Kontaktelement (18a, 18b, 18c) trägt.

## Claims

1. Earthing switch (10), comprising:
a base (12) for mounting the earthing switch (10);
a first contact element (14a, 14b, 14c) which is mounted on the base by means of a first insulating element (24);
a shaft (16) which is supported in the base (12);
a second contact element (18a, 18b, 18c) which is mounted on the shaft (16) and can be pivoted relative to the first contact element (14a, 14b, 14c) by means of the shaft (16), so that the second contact element (18a, 18b, 18c) can be moved between a closed position and an open position;
a locking and/or monitoring apparatus (42, 44) for locking the shaft (16) and/or for monitoring the position of the shaft (16), wherein the locking and/or monitoring apparatus (42, 44) is fitted on the base (12) next to the first contact element (14a, 14b, 14c); **characterized in that** a second insulating element (28) is held between the base (12) and the first insulating element (24), the said second insulating element having an insulating plate (46) which projects from the base (12) and is arranged between the first contact element (14a, 14b, 14c) and the locking and/or monitoring apparatus (42, 44).

2. Earthing switch (10) according to Claim 1,
wherein the second insulating element (28) has an elongate section (30) which is held between the first insulating element (24) and the base (12) and which has first openings (70) for mounting the second insulating element (28) on the base (12) and second openings (66) for mounting the first insulating element (24) on the second insulating element (28).

3. Earthing switch (10) according to Claim 2,
wherein the openings (66, 70) are separated from one another by webs (68) on the elongate section (30).

4. Earthing switch (10) according to one of the preceding claims,
wherein a section (32) of the second insulating element (28), which section projects from the elongate section (30), is designed in the form of a shovel, so that the insulating plate (46) is bounded by side walls (72) in a U shape.

5. Earthing switch (10) according to one of the preceding claims,
wherein the first contact element (14a, 14b, 14c) comprises a contact shoe (20) and the second contact element (18a, 18b, 18c) comprises a contact blade (38), which contact shoe and contact blade are inserted one into the other when the earthing switch (10) is closed.

6. Earthing switch (10) according to one of the preceding claims,
wherein the earthing switch (10) comprises three first contact elements (14a, 14b, 14c) which are arranged in a row on the base (12) and three second contact elements (18a, 18b, 18c) which are arranged in a row on the shaft (16); and/or
wherein one of the three second contact elements (18a) is provided by an L-shaped component which is mounted on the shaft (16) and the remaining two second contact elements (18b, 18c) are provided by a U-shaped component which is mounted on the shaft (16).

7. Earthing switch (10) according to one of the preceding claims,
wherein the locking and/or monitoring apparatus (42, 44) comprises an actuator (48), which is mounted on the base (12) and has a locking bolt (50), and a locking plate (52), which is mounted on the shaft (16), wherein the locking plate (52) has at least one cutout (74), into which the locking bolt (50) can engage, for fixing the shaft (16); and/or
wherein the locking and/or monitoring apparatus (42, 44) has a plurality of switches (54) which are mounted on the base (12) and interengage on a camshaft (56) which is mounted on the shaft (16), in order to ascertain a position of the shaft (16).

8. Earthing switch (10) according to Claim 7,
wherein the actuator (48) comprises a spring which pushes the locking bolt (50) in the direction of the locking plate (52), and the actuator (48) comprises a coil to which current can be applied and which pulls the locking bolt (50) away from the locking plate (52) when current is applied; and/or
wherein the locking plate (52) has a cutout for fixing the shaft (16) in an open position and/or a cutout for fixing the shaft (16) in a closed position.

9. Earthing switch (10) according to Claim 7 or 8, wherein the switches (54) and the camshaft (56) are designed in such a way that an open position, an intermediate position and a closed position can be detected.

10. Earthing switch (10) according to one of the preceding claims,
wherein the shaft (16) is supported by sliding bearings (34) in the base (12);
wherein a locking plate (52) and/or a camshaft (56) of the locking and/or monitoring apparatus are mounted on the shaft (16) in such a way that they are arranged outside a section of the shaft (16) with respect to the sliding bearings (34), the said section carrying the second contact element (18a, 18b, 18c).

## Revendications

1. Commutateur de mise à la terre (10), comprenant :
une embase (12) servant à fixer le commutateur de mise à la terre (10) ;
un premier élément de contact (14a, 14b, 14c) fixé à l'embase par l'intermédiaire d'un premier élément isolant (24) ;
un arbre (16) supporté dans l'embase (12) ;
un deuxième élément de contact (18a, 18b, 18c) fixé à l'arbre (16), qui peut pivoter par rapport au premier élément de contact (14a, 14b, 14c) au moyen de l'arbre (16) de façon à pouvoir déplacer le deuxième élément de contact (18a, 18b, 18c) entre une position fermée et une position ouverte ;
un dispositif de blocage et/ou de surveillance (42, 44) servant à bloquer l'arbre (16) et/ou à surveiller la position de l'arbre (16), dans lequel le dispositif de blocage et/ou de surveillance (42, 44) est monté sur l'embase (12) à côté du premier élément de contact (14a, 14b, 14c) ;
**caractérisé en ce qu'**un deuxième élément isolant (28), logé entre l'embase (12) et le premier élément isolant (24), comporte une plaque isolante (46) qui dépasse de l'embase (12) et qui est disposée entre le premier élément de contact (14a, 14b, 14c) et le dispositif de blocage et/ou de surveillance (42, 44).

2. Commutateur de mise à la terre (10) selon la revendication 1,
dans lequel le deuxième élément isolant (28) présente une section oblongue (30) qui est logée entre le premier élément isolant (24) et l'embase (12), et qui comporte des premières ouvertures (70) servant à fixer le deuxième élément isolant (28) à l'embase (12) et des deuxièmes ouvertures (66) servant à fixer le premier élément isolant (24) au deuxième élément isolant (28).

3. Commutateur de mise à la terre (10) selon la revendication 2,
dans lequel les ouvertures (66, 70) sont séparées les unes des autres par des nervures (68) sur la section oblongue (30).

4. Commutateur de mise à la terre (10) selon l'une quelconque des revendications précédentes,
dans lequel une section (32), dépassant de la section oblongue (30), du deuxième élément isolant (28) est réalisée sous la forme d'une aube de façon à ce que la plaque isolante (46) soit délimitée en forme de U par des parois latérales (72).

5. Commutateur de mise à la terre (10) selon l'une quelconque des revendications précédentes,
dans lequel le premier élément de contact (14a, 14b, 14c) comprend un patin de contact (20) et le deuxième élément de contact (18a, 18b, 18c) comprend une lame de contact (38), qui s'emboîtent l'un dans l'autre lors de la fermeture du commutateur de mise à la terre (10).

6. Commutateur de mise à la terre (10) selon l'une quelconque des revendications précédentes,
dans lequel le commutateur de mise à la terre (10) comprend trois premiers éléments de contact (14a, 14b, 14c) qui sont disposés en série sur l'embase (12) et trois deuxièmes éléments de contact (18a, 18b, 18c) qui sont disposés en série sur l'arbre (16) ; et/ou dans lequel l'un des trois deuxièmes éléments de contact (18a) sont constitués par un composant en forme de L fixé à l'arbre (16) et les deux deuxièmes éléments de contact (18b, 18c) restants sont constitués par un composant en forme de U fixé à l'arbre (16).

7. Commutateur de mise à la terre (10) selon l'une quelconque des revendications précédentes,
dans lequel le dispositif de blocage et/ou de surveillance (42, 44) comprend un actionneur (48) fixé à l'embase (12) comportant un boulon de blocage (50) et un disque de blocage (52) fixé à l'arbre (16), dans lequel le disque de blocage (52) comporte au moins un évidement (74) servant à fixer l'arbre (16) dans lequel le boulon de blocage (50) peut s'engager ; et/ou
dans lequel le dispositif de blocage et/ou de surveillance (42, 44) comporte une pluralité de commutateurs (54) fixés l'embase (12), qui passent sur un arbre à came (56) fixé à l'arbre (16) afin de déterminer une position de l'arbre (16).

8. Commutateur de mise à la terre (10) selon la revendication 7,
dans lequel l'actionneur (48) comprend un ressort qui comprime le boulon de blocage (50) dans la direction du disque de blocage (52), et 1'actionneur (48) comprend une bobine pouvant être alimentée en courant qui écarte le boulon de blocage (50) du disque de blocage (52) lors d'une alimentation en courant ; et/ou
dans lequel le disque de blocage (52) comporte au moins un évidement servant à fixer l'arbre (16) à une position ouverte et/ou un évidement servant à fixer l'arbre (16) à une position fermée.

9. Commutateur de mise à la terre (10) selon la revendication 7 ou 8,
dans lequel les commutateurs (54) et l'arbre à came (56) sont réalisés de manière à pouvoir détecter une position ouverte, une position intermédiaire et une position fermée.

10. Commutateur de mise à la terre (10) selon l'une quelconque des revendications précédentes,
dans lequel l'arbre (16) est supporté par des paliers à glissement (34) dans l'embase (12) ;
dans lequel un disque de blocage (52) et/ou un arbre à came (56) du dispositif de blocage et/ou de surveillance sont fixés à l'arbre (16) de manière à ce qu'ils soient disposés à l'extérieur d'une section de l'arbre (16), par rapport au palier à glissement (34), qui supporte le deuxième élément de contact (18a, 18b, 18c).
